# EUROPÄISCHE PATENTSCHRIFT

(11) **EP 3 271 970 B1**
(45) Veröffentlichungstag und Bekanntmachung des Hinweises auf die Patenterteilung: **24.07.2019**
(21) Anmeldenummer: 16709461.4
(22) Anmeldetag: 11.03.2016
(51) Int. Cl.: H01R 9/26

(54) **REIHENKLEMME MIT ANRASTBARER LEITERFÜHRUNG**
CLIP-ON TERMINAL WITH PLUGGABLE WIRE GUIDANCE
BORNE CLIP-ON AVEC GUIDAGE DE FIL ENFICHABLE

(30) Priorität: 16.03.2015 DE 102015103847
(43) Veröffentlichungstag der Anmeldung: 24.01.2018
(73) Patentinhaber: Phoenix Contact GmbH & Co. KG, 32825 Blomberg (DE)
(72) Erfinder: JANZEN, Wjatscheslaw, 32758 Detmold (DE)
(74) Vertreter: Blumbach · Zinngrebe Patentanwälte PartG mbB
(86) Internationale Anmeldenummer: PCT/EP2016/055345
(87) Internationale Veröffentlichungsnummer: WO 2016/146538

(56) Entgegenhaltungen:
- EP-A1- 0 585 700
- EP-A1- 1 811 605
- WO-A1-97/44860
- WO-A1-2011/094108
- DE-U1-202007 004 624
- US-A- 5 352 136

## Beschreibung

### Gebiet der Erfindung

Die Erfindung bezieht sich auf eine Reihenklemme, insbesondere Mehrstockklemme, zum Klemmen einer Vielzahl von Rangierleitungen, die zu einzelnen Anschlusseinheiten zu führen sind. Die Mehrstockklemme weist ein Gerüstgehäuse für übereinander und nebeneinander zu montierenden Anschlusseinheiten und eine kammartige Struktur zur Bildung von Führungsschlitzen für die Rangierleitungen auf.

### Hintergrund der Erfindung

Aus EP 1 976 064 B1 ist eine Mehrstockklemme mit Gerüstgehäuse, mit Anschlusseinheiten und mit einer kammartigen Struktur zur Bildung von Führungsschlitzen für die Rangierleitungen bekannt. Die kammartige Struktur wird durch mehrere nebeneinander angeordnete Rangierverteilklemmen gebildet, die zu einem Klemmenblock zusammengestellt sind. Die Rangierverteilerklemmen weisen ein Isolierstoffgehäuse auf und sind mit Rastfüßen zum Aufrasten auf einer hutförmigen Tragschiene versehen, auf der die Mehrstockklemme sitzt. Das oder die Isolierstoffgehäuse bilden einen Teil sowohl der Rangierverteilklemmen als auch des Gerüstgehäuses der Mehrstockklemme. Somit ist es nicht möglich, einzelne Rangierverteilklemmen von der Mehrstockklemme abzunehmen.

Die kammartige Struktur bei der Mehrstockklemme ermöglicht eine übersichtliche Zuführung der Leiter zu den einzelnen Anschlusseinheiten, welche einzelne Rangierleitungen klemmen. Es kann aber vorkommen, dass die kammartige Struktur unerwünscht ist und deshalb etwa durch Abbrechen entfernt werden muss.

### Allgemeine Beschreibung der Erfindung

Der Erfindung liegt die Aufgabe zu Grunde, eine Reihenklemme, insbesondere Mehrstockklemme, zu schaffen, die mit und ohne kammartige Struktur aufbaubar ist.

Die Aufgabe der Erfindung wird durch den Gegenstand der unabhängigen Ansprüche gelöst. Vorteilhafte Weiterbildungen der Erfindung sind in den Unteransprüchen definiert.

Zur Lösung dieser Aufgabe wird die kammartige Struktur aus separaten Stegen aufgebaut, die mit Rastausbildungen versehen sind, um mit Gegenrastausbildungen an dem Gerüstgehäuse der Reihenklemme zusammen zu arbeiten, so dass bei Nichtbedarf einer kammartigen Struktur an der Reihenklemme oder Mehrstockklemme, oder an gewünschten Stellen der Reihenklemme oder Mehrstockklemme, diese Stege weggelassen werden können. Auf diese Weise ist es möglich, Reihenklemmen oder Mehrstockklemmen je nach Wunsch des Benutzers entweder mit oder ohne die kammartige Struktur zeitsparend aufzubauen.

Gemäß einer Weiterbildung der Erfindung werden mehrere separate Stege zu einer Stegbaugruppe zusammengefasst und diese Stegbaugruppe als solche ist an das Gerüstgehäuse der Reihenklemme anrastbar. Wenn die Reihenklemme eine bestimmte Anzahl von Anschlusseinheiten nebeneinander und übereinander aufweist, kann eine Stegbaugruppe mit entsprechender Anzahl von Führungsschlitzen vorgesehen sein, so dass die Reihenklemme bequem mit einer passenden kammartigen Struktur versehen werden kann. Mit Steckbaugruppen lassen sich auch Lücken zwischen Reihenklemmen überbrücken, wenn längs von solchen Reihenklemmen ein Kabelkanal gebaut werden soll.

Im Einzelnen kann die Rastausbildung der die kammartigen Struktur bildenden Stege jeweils einen stiftförmigen Vorsprung mit Einführungsschräge und mit Hinterschnitt zur Zusammenarbeit mit einer Rastfeder des Gerüstgehäuses der Reihenklemme sowie einen Eingriffshaken zur Zusammenarbeit mit einer Eingriffsöffnung des Gerüstgehäuses aufweisen. Mit derartigen Rastausbildungen an der kammartigen Struktur und mit Gegenrastausbildungen an dem Gerüstgehäuse der Reihenklemme sind sichere und doch bequem zu bedienende Rastverbindungen möglich.

Die Stege der kammartigen Struktur sind elastisch biegsam und von länglicher fingerartiger Gestalt und weisen jeweils ein oberes freies Ende sowie ein unteres Ende auf, wobei am unteren Ende, oder in dessen Nähe, die Rastausbildungen angebracht sind. Somit lassen sich die Stege voneinander weg biegen, um die Führungsschlitze für die Rangierleitungen bei deren Rangieren weiter zu öffnen. Dies ist vor allem dann vorteilhaft, wenn am oberen Ende der jeweiligen Stege, oder in dessen Nähe, Vorsprünge als Querriegel ausgebildet sind, um die zwischen den Stegen gebildeten Führungsschlitze zu verengen und in den Führungsschlitzen eingelegte Rangierleitungen am Austreten zu hindern.

Am oberen Ende der jeweiligen Stege, oder in dessen Nähe, kann ein Vorsprung angebracht sein, der sich aus der Ebene von nebeneinander angeordneten Stegen heraus erstreckt und als Gegenlager einer Kappe oder Abdeckung dienlich ist. Damit können Kabelkanäle aus nebeneinander gereihten Stegen abgedeckt werden.

Im Folgenden wird die Erfindung anhand von Ausführungsbeispielen und unter Bezugnahme auf die Figuren näher erläutert, wobei gleiche und ähnliche Elemente teilweise mit gleichen Bezugszeichen versehen sind und die Merkmale der verschiedenen Ausführungsbeispiele miteinander kombiniert werden können.

### Kurzbeschreibung der Figuren

Es zeigen:
- Fig. 1: eine Mehrstockklemme in einer Querschnittsdarstellung,
- Fig. 2: eine Seitenansicht der Mehrstockklemme,
- Fig. 3: eine Stegbaugruppe in perspektivischer Darstellung,
- Fig. 4: Rastausbildungen an einem Steg in Eingriff mit Gegenrastausbildungen an der Mehrstockklemme,
- Fig. 5: ein Kabelkanal mit einer Abdeckung, und
- Fig. 6: mögliche Ausführungsformen der Abdeckung.

### Detaillierte Beschreibung der Erfindung

Fig. 1 zeigt eine Mehrstockklemme 1 in Verbindung mit einer kammartigen Struktur 2. Die Mehrstockklemme 1 weist ein mehrstöckiges Gerüstgehäuse 10 sowie mehrere Reihen von Klemmen auf, die Anschlusseinheiten 11 für nicht dargestellte Rangierleitungen bilden. Die Reihen der Anschlusseinheiten 11 sind in Stockwerken des Gerüstgehäuses 10 aus isolierendem Kunststoff angeordnet und mit weiteren Anschlusseinheiten 12 über Verbindungsleitungen 13 verbunden, wie es bekannt ist. Das Gerüstgehäuse 10 sitzt auf einer hutförmigen Tragschiene 15 und ist mit dieser unmittelbar verrastet.

Die kammartige Struktur 2 (Fig. 2, 3) dient zur Bildung von Führungsschlitzen 20 für die nicht dargestellten Rangierleitungen, damit diese in übersichtlicher Weise zu den einzelnen Anschlusseinheiten 11 übereinander und nebeneinander geführt werden können. Aufgebaut ist die kammartige Struktur aus einzelnen separaten Stegen 21, zwischen denen sich die Führungsschlitze 20 erstrecken. Die Stege 21 sind am Gerüstgehäuse 10 aufgerastet und können leicht montiert und demontiert werden.

Fig. 2 und 3 zeigen fünf Stege 21, die aufgrund einer Verbindungsplatte 23 zu einer Stegbaugruppe 22 zusammengefasst sind. Die Stegbaugruppe kann noch eine plattenartige Fortsetzung 24 aufweisen, die bei der Bildung eines Kabelkanals 5 (Fig. 5) nützlich sind. Die oberen freien Enden der Stege 21 weisen Vorsprünge 25 auf, zwischen denen die Einführungsschlitze für Rangierleitungen gebildet sind. Um die Einführungsschlitze leicht öffnen zu können, sind die Stege 21 fingerartig und elastisch biegsam ausgebildet. Als Material der Stege kommt entsprechend elastisch biegsamer Kunststoff in Betracht.

Den Stegen 21 sind Rastausbildungen 3 zugeordnet, die im dargestellten Ausführungsbeispiel an der Verbindungsplatte 23 angebracht sind. Wie am besten aus Fig. 3 und 4 ersichtlich, weist jede Rastausbildung 3 einen stiftförmigen Vorsprung 31 mit Einführungsschrägen 311 und mit Hinterschnitt 312 sowie einen Eingriffshaken 32 auf. Diese Teile sind zur Zusammenarbeit mit Gegenrastausbildungen 4 am Gerüstgehäuse ausgebildet. An jedem Steg 21, beziehungsweise an der Verbindungsplatte 23, kann noch ein Anschlagsvorsprung 33 vorgesehen sein, der gegen eine Wandung des Gerüstgehäuses in Anlage kommt, wenn der Steg, beziehungsweise die Stegbaugruppe, die Rastverbindung mit dem Gerüstgehäuse eingeht.

Bei der in Fig. 2 und 3 dargestellten Stegbaugruppe gibt es fünf stiftförmige Vorsprünge 31 und vier Eingriffshaken 32. Es versteht sich aber, dass im Falle von einzelnen separaten Stegen 21 ohne Verbindung zu benachbarten Stegen jeder Steg 21 an seinem unteren Ende, oder nahe des unteren Endes, jeweils einen stiftförmigen Vorsprung 31 und einen Eingriffshaken 32 aufweist.

Die Gegenrastausbildungen 4 umfassen eine Rastfeder 41 zur Zusammenarbeit mit dem stiftförmigen Vorsprung 31 sowie eine Eingriffsöffnung 42 zur Zusammenarbeit mit dem Eingriffshaken 32. Zwischen dem Ende der Rastfeder 41 und einem Widerlager 44 gibt es eine Spaltöffnung 45, durch die der stiftförmige Vorsprung 31 mit seinen Einführungsschrägen 311 hindurchgeschoben werden kann. Zur Montage der Stege 21 werden diese einzeln oder als Stegbaugruppe 22 mit ihren Eingriffshaken 32 in die jeweilige Eingriffsöffnung 42 eingehakt und dann wird der jeweilige Steg 21 oder die Stegbaugruppe 22 so geschwenkt, dass der stiftförmige Vorsprung 31 in die Spaltöffnung 45 eindringt, wobei die Rastfeder 41 nach rückwärts ausweicht und dann in der Hinterschnitt 312 einfällt, wie in Fig. 4 dargestellt.

Zur Demontage der Stege 21 kann man die Rastfedern 41 zur Seite biegen, wodurch sie von dem Hinterschnitt 312 freikommen, und den Eingriffshaken 32 aus der Öffnung 42 nach oben herausheben, indem der betreffende Steg 21 angehoben wird.

Fig. 5 zeigt einen Kabelkanal 5, aufgebaut aus Stegen 21, beziehungsweise Stegbaugruppen 22, die in parallelen Reihen längs zweier Mehrstockklemmen 1 angeordnet sind. Der Kabelkanal 5 und eine aufrastbare Abdeckung 6 erstrecken sich in die Zeichenebene hinein. Die Abdeckung 6 wird in Fig. 6 mit zwei Ausführungsformen vorgestellt, es gibt aber je nach Hersteller noch weitere Ausführungen der Abdeckung 6. Die Abdeckung 6 weist einen Rastrand 61 oder 62 auf, dessen unteres Ende als Widerlager 63, beziehungsweise 64, nach einwärts gebogen ist. Das obere Ende jedes Steges 21 besitzt einen Vorsprung 25, hinter den sich das Gegenlager 63 im Falle der Ausbildung der Abdeckung 6 mit Rastrand 61 legt. In der Nähe des oberen Endes des Steges 21 befindet sich ein weiterer Vorsprung 26, hinter den sich das Gegenlager 64 im Falle der Ausbildung der Abdeckung 6 mit Rastrand 62 legt. Da das Material der fingerartigen Stege 21 biegsamer Kunststoff ist, lassen sich die Reihen der Stege 21 leicht gegeneinander biegen und die Abdeckung 6 auf die Vorsprünge 25 oder 26 an den freien Enden der Stege 21 aufsetzen. Diese Vorsprünge 25 oder 26 hintergreifen den Rastrand 63 oder 64 nach Entspannung der Stege 21.

Der Vorsprung 25 des Steges 21 erstreckt sich auch in der Ebene von nebeneinander angeordneten Stegen 21, wie am besten aus Fig. 3 ersichtlich. Damit bilden die Vorsprünge 25 auch einen Querriegel, der die Führungsschlitze 20 an deren oberem Ende verengt. Auf diese Weise können die durch den Führungsschlitz 20 geführten Rangierleitungen nicht ungewollt nach oben austreten.

Wie aus Fig. 5 ersichtlich ist, bilden die plattenartigen Fortsetzungen 24 den unteren Teil des Kabelkanals 5. Je nachdem von welcher Seite die Leiterführung an der Mehrstockklemme 1 angebracht ist, rechts oder links (rechts in Fig. 1), kann die plattenartige Fortsetzung 24 auch an Sollbruchstellen 241 abgebrochen und entfernt werden. Wenn der Fuß der Mehrstockklemme selbst eine natürliche Seitenwand für den Kabelkanal 5 bildet, wird die plattenartige Fortsetzung 24 nicht benötigt und kann allenfalls stören. Bei den dargestellten Mehrstockklemmen 1 gibt es untere schräge Seitenwände 14, die durch die plattenartigen Fortsätze 24 abgedeckt werden, so dass die Kabel nicht ungewollt unter die Seitenwände 14 geraten.

Es ist dem Fachmann ersichtlich, dass die vorstehend beschriebenen Ausführungsformen beispielhaft zu verstehen sind und die Erfindung nicht auf diese beschränkt ist, sondern in vielfältiger Weise variiert werden kann, ohne den Schutzbereich der Ansprüche zu verlassen. Ferner ist ersichtlich, dass die Merkmale unabhängig davon, ob sie in der Beschreibung, den Ansprüchen, den Figuren oder anderweitig offenbart sind, auch einzeln wesentliche Bestandteile der Erfindung definieren, selbst wenn sie zusammen mit anderen Merkmalen gemeinsam beschrieben sind.

## Patentansprüche

1. Reihenklemme, insbesondere Mehrstockklemme, zum Klemmen einer Vielzahl von Rangierleitungen, die zu einzelnen Anschlusseinheiten zu führen sind, umfassend:
ein Gerüstgehäuse (10) für übereinander und nebeneinander zu montierenden Anschlusseinheiten (11), und
eine kammartige Struktur (2) zur Bildung von Führungsschlitzen (20) für die Rangierleitungen, **dadurch gekennzeichnet, dass**
die kammartige Struktur (2) aus separaten Stegen (21) aufbaubar ist, die mit Rastausbildungen (3) versehen sind, um mit Gegenrastausbildungen (4) an dem Gerüstgehäuse (10) zusammen zu arbeiten, so dass bei Bedarf die kammartige Struktur (2) an gewünschten Stellen der Reihenklemme angebracht und bei Nichtbedarf an gewünschten Stellen der Reihenklemme diese Stege (21) weggelassen werden können.

2. Reihenklemme nach Anspruch 1,
wobei mehrere Stege (21) zu einer Stegbaugruppe (22) zusammengefasst sind, die als solche Gruppe an das Gerüstgehäuse (10) anrastbar ist.

3. Reihenklemme nach Anspruch 1 oder 2,
wobei die Rastausbildungen (3) der Stege (21) einen stiftförmigen Vorsprung (31) mit Einführungsschräge (311) und mit Hinterschnitt (312) zur Zusammenarbeit mit den Gegenrastausbildungen (4) des Gerüstgehäuses (10) aufweisen, die eine Rastfeder (41) und eine Eingriffsöffnung (42) umfassen, welche mit dem stiftförmigen Vorsprung (31) sowie mit dem Eingriffshaken (32) zusammen arbeiten.

4. Reihenklemme nach einem der Ansprüche 1 bis 3,
wobei die Stege (21) von länglicher, fingerartiger Gestalt und elastisch biegsam sind und jeweils ein oberes freies Ende sowie ein unteres Ende aufweisen, wobei am unteren Ende, oder in dessen Nähe, die Rastausbildungen (3) angebracht sind.

5. Reihenklemme nach Anspruch 4,
wobei am oberen freien Ende der jeweiligen Stege (21), oder in dessen Nähe, jeweils als Querriegel wirksame Vorsprünge (25) ausgebildet sind, welche die zwischen den Stegen (21) gebildeten Führungsschlitze (20) verengen, um in den Führungsschlitzen eingelegte Rangierleitungen am Austreten zu hindern.

6. Reihenklemme nach einem der Ansprüche 1 bis 5,
wobei mit zwei kammartigen Strukturen (2), die parallel zueinander verlaufen und aus den Stegen (21) aufgebaut sind, sowie mit einer Abdeckung (6) ein Kabelkanal (5) gebildet ist.

7. Reihenklemme nach Anspruch 6,
wobei am oberen Ende der jeweiligen Stege (21), oder in dessen Nähe, ein Vorsprung (25, 26) angebracht ist, der sich aus der Ebene von nebeneinander angeordneten Stegen (21) heraus erstreckt und mit einem an der Abdeckung (6) ausgebildeten Gegenlager (63, 64) zusammenarbeitet.

8. Reihenklemme nach Anspruch 6 oder 7,
wobei die kammartigen Strukturen (2) durch Stegbaugruppen (22) gemäß Anspruch 2 gebildet werden, die jeweils eine plattenartige Fortsetzung (24) aufweisen, die zufolge einer Sollbruchstelle (241) entfernbar ist.

## Claims

1. A terminal block, in particular a multi-level terminal block, for clamping a plurality of jumper wires that are to be routed to individual connection units, comprising:
a frame housing (10) for connection units (11) to be mounted on top of each other and side by side; and
a comb-type structure (2) for defining guiding slots (20) for the jumper wires;
**characterised in that**
the comb-type structure (2) can be assembled from separate legs (21) that have clip-on portions (3) for cooperating with mating clip-on portions (4) at the frame housing (10), such that, if needed, the comb-type structure (2) can be mounted at desired positions of the terminal block, and if not needed, these legs (21) can be omitted at desired positions of the terminal block.

2. The terminal block according to claim 1,
wherein a plurality of legs (21) are combined to form a leg assembly unit (22) which can be dipped onto the frame housing (10) as a unit.

3. The terminal block according to claim 1 or 2,
wherein the clip-on portions (3) of the legs (21) have a pencil-shaped protrusion (31) with a lead-in bevel (311) and with an undercut (312) for cooperating with the mating clip-on portions (4) of the frame housing (10) that comprise a detent spring (41) and an engagement opening (42) cooperating with the pencil-shaped protrusion (31) and with the engagement hook (32).

4. The terminal block according to any one of claims 1 to 3,
wherein the legs (21) have an elongated finger-like shape and are elastically flexible, each having an upper free end and a lower end, wherein the clip-on portions (3) are provided at said lower end or close to said lower end.

5. The terminal block according to claim 4,
wherein protrusions (25) are formed at the upper free end of the respective legs (21) or close to that end, which protrusions are effective as crossbars that constrict the guiding slots (20) defined between the legs (21) in order to prevent jumper wires placed in the guiding slots from coming out.

6. The terminal block according to any one of claims 1 to 5,
wherein a cable channel (5) is defined by two comb-type structures (2) extending in parallel to each other and consisting of the legs (21), and by a cover (6).

7. The terminal block according to claim 6,
wherein a protrusion (25, 26) is provided at the upper end of the respective legs (21) or close to the upper end, wherein the protrusion extends out of the plane of the legs (21) arranged side by side and cooperates with a mating seat (63,64) formed at the cover (6).

8. The terminal block according to claim 6 or 7,
wherein the comb-type structures (2) are formed by leg assembly units (22) according to claim 2, each having a plate-like extension (24) which can be removed due to a predetermined breaking point (241).

## Revendications

1. Bornier, en particulier bornier à plusieurs niveaux, destiné au serrage d'une pluralité de lignes de câblage qui doivent être amenées à des unités de raccordement individuelles, comprenant :
un corps formant châssis (10) pour des unités de raccordement (11) devant être montées les unes au-dessus des autres et les unes à côté des autres, et
une structure en forme de peigne (2) destinée à former des fentes de guidage (20) pour les lignes de câblage,
**caractérisé en ce que**
la structure en forme de peigne (2) peut être réalisée à partir de dents (21) séparées qui sont pourvues d'éléments d'encliquetage (3) destinés à coopérer avec des éléments d'encliquetage conjugués (4) sur le corps formant châssis (10), de sorte qu'en cas de besoin la structure en forme de peigne (2) peut être montée à des emplacements souhaités du bornier, et, lorsque leur présence n'est pas nécessaire à des emplacements souhaités du bornier, ces dents (21) peuvent être supprimées.

2. Bornier selon la revendication 1, dans lequel plusieurs dents (21) sont réunies pour former un module de dents (22) qui, sous cette forme de groupement, peut être encliqueté sur le corps formant châssis (10).

3. Bornier selon la revendication 1 ou 2, dans lequel les éléments d'encliquetage (3) des dents (21) présentent une saillie (31) en forme de tige dotée d'un biseau d'insertion (311) et d'une contre-dépouille (312) en vue d'une coopération avec les éléments d'encliquetage conjugués (4) du corps formant châssis (10), qui comprennent une languette d'encliquetage (41) et une ouverture d'engagement (42) qui coopèrent avec la saillie (31) en forme de tige ainsi qu'avec le crochet d'engagement (32).

4. Bornier selon l'une des revendications 1 à 3, dans lequel les dents (21) ont une forme allongée de type doigt et sont élastiquement déformables et présentent chacune une extrémité libre supérieure et une extrémité libre inférieure, les éléments d'encliquetage (3) étant prévus sur l'extrémité inférieure ou à proximité de celle-ci.

5. Bornier selon la revendication 4, dans lequel il est prévu, à l'extrémité libre supérieure des différentes dents (21) ou à proximité de celle-ci, des saillies (25) agissant respectivement comme traverses qui rétrécissent les fentes de guidage (20) formées entre les dents (21), afin d'empêcher les lignes de câblage qui sont insérées dans les fentes de guidage (20) de sortir.

6. Bornier selon l'une des revendications 1 à 5, dans lequel un conduit de câbles (5) est formé avec deux structures en forme de peignes (2) qui sont parallèles l'une à l'autre et sont constituées des dents (21), ainsi qu'avec un couvercle (6).

7. Bornier selon la revendication 6, dans lequel il est prévu, à l'extrémité supérieure des dents respectives ou à proximité de celle-ci, une saillie (25, 26) qui s'étend à partir du plan de dents (21) adjacentes et coopère avec un contre-appui (63, 64) formé sur le couvercle (6).

8. Bornier selon la revendication 6 ou 7, dans lequel les structures en forme de peignes (2) sont constituées de modules de dents (22) selon la revendication 2, qui présentent respectivement un prolongement (24) en forme de plaque qui peut être retiré à l'aide d'un point destiné à la rupture (241).
